# FASCICULE DE BREVET EUROPEEN

(11) **EP 3 854 958 B1**
(45) Date de publication et mention de la délivrance du brevet: **03.04.2024**
(21) Numéro de dépôt: 20153556.4
(22) Date de dépôt: 24.01.2020
(51) Int. Cl.: E04C 2/38, E04C 2/26, E04B 1/26, E04C 2/34, E04C 2/00

(54) **PIÈCE DE CLAVETAGE, UTILISATION DE CETTE PIÈCE ET PROCÉDÉ D'ANCRAGE D'UN PANNEAU BOIS DE CONSTRUCTION**
VERKEILUNGSTEIL, VERWENDUNG DIESES TEILS UND VERANKERUNGSVERFAHREN EINES HOLZBAUPANEELS
PART FOR LOCKING, USE OF SAID PART AND METHOD FOR ANCHORING A TIMBER CONSTRUCTION PANEL

(43) Date de publication de la demande: 28.07.2021
(73) Titulaire: Escaffre Production, 81150 Terssac (FR)
(72) Inventeur: BURATTO, Philippe, 81140 CAHUZAC SUR VERE (FR)
(74) Mandataire: Rhein, Alain

(56) Documents cités:
- WO-A1-2014/076526
- DE-A1-102012 016 634
- DE-U1- 8 317 440
- DE-U1-202013 002 457
- GB-A- 2 026 124

## Description

La présente invention entre dans le domaine du bâtiment et notamment de la construction à ossature bois.

La présente invention se rapporte plus particulièrement à un panneau préfabriqué à ossature bois comportant une peau de béton.

Le document EP 1 094 169 décrit un panneau préfabriqué à ossature bois/béton léger et un revêtement intérieur de finition à embase de plâtre/fibre. L'adjonction d'une peau de béton à un panneau préfabriqué permet d'apporter à un panneau préfabriqué à ossature bois des propriétés de résistance au feu et d'isolation thermique et hydrique. Le panneau préfabriqué à ossature bois comporte un cadre formé de montants et de traverses, et dans lequel s'inscrit un isolant d'origine minérale de type laine de roche ou de verre. Le panneau préfabriqué à ossature bois est habillé, sur une première face, d'une peau de béton léger. Ce document utilise un procédé comportant une étape de coulage en fond de moule du béton léger, le cadre du panneau préfabriqué préalablement équipé de connecteur bois/béton est alors positionné sur la dalle de béton léger avant prise. Suite à la prise du béton, le panneau préfabriqué équipé de la peau de béton léger est relevé.

Un pare vapeur est disposé entre le panneau préfabriqué à ossature bois et la couche de béton léger. Cette dernière est recouverte d'un revêtement intérieur de finition qui est coulé après la peau de béton léger. Le panneau préfabriqué est également habillé, sur une seconde face, d'un revêtement extérieur de type bardage. Un isolant extérieur synthétique est disposé entre le revêtement extérieur et le cadre de l'ossature bois.

Ce panneau préfabriqué à ossature bois présente notamment l'inconvénient de comporter un revêtement intérieur de finition. Le panneau de revêtement intérieur confère au panneau préfabriqué à ossature bois une finition de sa face intérieure propre et nette, mais nécessite une étape supplémentaire de coulage lors la de fabrication.

Traditionnellement, les panneaux préfabriqués sont assemblés, notamment les uns aux autres, mais aussi à un plancher qui peut être de diverse nature, béton, bois, métal etc. Or, l'état de la technique ne propose pas de système de clavetage panneau/plancher permettant de reprendre les charges qui s'appliquent sur un panneau préfabriqué à ossature bois selon trois axes d'un repère tridimensionnel X, Y, Z.

Dans ce contexte, la demanderesse propose une solution technique permettant d'ancrer un panneau à ossature bois à un plancher tout en reprenant les charges selon trois axes d'un repère tridimensionnel X, Y, Z.

Il est d'ores et déjà connu, notamment par le document DE 20 2013 15 002 457 U1, une pièce de clavetage pour ancrer à un plancher un panneau bois de construction préfabriqué. Cette pièce de clavetage se compose essentiellement de deux modules prévus pour être solidarisés et dont l'un est fixé sur un montant dudit panneau et dont l'autre au plancher en s'étendant latéralement audit panneau. 1

De même il est connu par le document WO2014/076526 une pièce de clavetage pour ancrer à un plancher un panneau de construction préfabriqué reposant sur un profilé formant socle. La pièce de clavetage est en forme de L et comporte une aile verticale raportée au panneau et au socle et une aile horizontale ancrée au plancher. Dans une autre configuration, le profilé formant socle emprunte une configuration en forme de T et comporte à sa base des ailes latérale au travers desquelles il est ancré au plancher. Dans ce cas la pièce de clavetage est formée d'un plat longitudinal rapporté à la fois au panneau et au socle.

A cet effet, la présente invention consiste dans l'utilisation d' une pièce de clavetage d'un panneau bois de construction à un plancher.

Le panneau bois de construction peut être indifféremment formé par un panneau à ossature bois de tout type, un panneau bois lamellé-collé, ou un panneau bois massif lamellé-croisé.

Lorsque, le panneau de construction bois comprend un panneau préfabriqué à ossature bois, la partie basse du panneau de construction bois est constituée par une lisse basse sur laquelle repose le panneau préfabriqué à ossature bois. Dans les autres cas, la partie basse du panneau de construction bois est constituée par un chanfrein inférieur dudit panneau.

Dans ce contexte, l'utilisation d'une pièce de clavetage pour ancrer un panneau bois de construction à un plancher, ladite pièce de clavetage comportant :
- un premier module comprenant une lame qui est configurée pour être solidarisée au panneau bois de construction, et
- un second module comportant une embase bordée latéralement par au moins une aile qui s'étend perpendiculairement à l'embase, l'embase et l'aile formant un sabot de réception qui est configuré pour accueillir une partie basse du panneau bois de construction.

De surcroît, le premier module et le second module sont configurés pour être solidarisés au travers de l'aile, l'embase assurant une solidarisation d'une partie basse du panneau bois à un plancher.

La coopération entre le premier module et le second module de la pièce de clavetage permet d'ancrer un panneau bois de construction à un plancher selon une liaison mécanique reprenant les charges qui s'appliquent sur le panneau préfabriqué selon trois axes X, Y, Z d'un repère tridimensionnel. Cette liaison mécanique est opérée au travers de l'embase du second module qui est solidarisée au plancher. Les deux modules sont indépendants afin de réduire les contraintes d'installation. Cependant, les deux modules sont configurés pour être assemblés l'un à l'autre lors de l'installation. Le second module formant un sabot de réception est configuré pour être solidarisé au plancher. Ainsi, il permet de reprendre les charges qui s'appliquent selon trois axes X, Y, Z d'un repère tridimensionnel.

Selon une première caractéristique de cette utilisation , le premier module comprend une première portion qui est configurée pour être au moins en partie superposée et solidarisée à une aile du second module. Cette caractéristique assure une liaison mécanique rigide entre le second module et le premier module.

En particulier, la première portion est prolongée sur au moins une partie de sa section par une seconde portion qui possède une série de perçages afin de solidariser la seconde portion à une face d'un panneau bois de construction.

De plus, la seconde portion possède une section inférieure à la section de la première portion.

Selon une deuxième caractéristique de cette utilisation, le premier module possède un contour en forme de L. La forme en L constitue une équerre qui permet d'optimiser le positionnement du premier module contre le panneau bois de construction lors de l'installation. Cette caractéristique est particulièrement utile lorsque la pièce de clavetage est positionnée à une extrémité longitudinale d'un panneau bois de construction.

Selon une troisième caractéristique de cette utilisation, le premier module comprend des moyens de solidarisation du premier module avec l'aile du second module, les moyens de solidarisation permettent de solidariser, au travers de l'aile, le premier module et le second module. De préférence, les moyens de solidarisation comportent au moins un élément mécanique auto-perforant. Le caractère auto-perforant de l'élément mécanique permet de faciliter l'installation de la pièce de clavetage en supprimant notamment la contrainte d'alignement de perçages préformés sur l'aile du second module et de perçages préformés sur la portion du premier module positionnée en recouvrement de ladite aile.

Selon une quatrième caractéristique de cette utilisation, l'embase possède au moins un perçage qui permet de solidariser simultanément au moins le second module et le panneau de construction bois au plancher. Idéalement, l'embase possède deux perçages disposés à une distance déterminée l'un de l'autre.

Selon une cinquième caractéristique de cette utilisation, le second module comprend une platine de renfort qui est solidaire d'une face supérieure de l'embase. La platine renfort permet de renforcer la résistance mécanique du second module. Par voie de faits, la résistance mécanique de la pièce de clavetage se trouve améliorée.

L'invention porte également sur un procédé d'ancrage à un plancher d'un panneau bois de construction. Le procédé d'ancrage se caractérise en ce qu'il comprend :
- une étape de fourniture d'un panneau bois de construction,
- une étape de fourniture d'une pièce de clavetage comportant un premier module comprenant une lame qui est configurée pour être solidarisée au panneau bois de construction, et un second module comportant une embase bordée latéralement par au moins une aile qui s'étend perpendiculairement à l'embase, l'embase et l'aile formant un sabot de réception qui est configuré pour accueillir une partie basse du panneau bois de construction, le premier module et le second module étant configurés pour être solidarisés au travers de l'aile,
- une étape de solidarisation d'au moins une portion du premier module de la pièce de clavetage à une face du panneau bois de construction,
- une étape de solidarisation du second module de la pièce de clavetage au plancher, et
- une étape d'assemblage, d'une part, du premier module solidaire du panneau bois de construction, et d'autre part, du second module solidaire du plancher, est effectuée au travers de l'aile, le panneau bois de construction étant solidarisé du plancher au travers du second module.

Selon l'invention, l'étape d'assemblage, d'une part, du premier module solidaire du panneau bois de construction, et d'autre part, du second module solidaire du plancher, est opérée par recouvrement au moins partiel d'une première portion du premier module avec l'aile du second module, un élément mécanique auto-perforant assurant la solidarisation des deux modules.

En outre, l'étape d'assemblage, d'une part, du premier module solidaire du panneau bois de construction, et d'autre part, du second module solidaire du plancher, lie également une lisse basse au panneau bois de construction, le panneau bois de construction reposant sur la lisse basse. Cette étape est opérée au travers de la fixation de l'embase sur une première face de la lisse basse, l'aile du second module étant positionnée en appui contre une seconde face adjacente de la première face de la lisse basse.

Les deux modules sont initialement indépendants pour faciliter les étapes du procédé d'ancrage. Cela donne plus de flexibilité à l'opérateur qui assemble en premier lieu le premier module avec un panneau bois et le second module au plancher. Ensuite, le premier module et le second module sont assemblés entre eux solidarisant ainsi le panneau bois de construction au plancher au travers du second module.

D'autres particularités et avantages apparaîtront dans la description détaillée qui suit, d'un exemple, non limitatif, de réalisation de l'invention qui est illustré par les figures 1 à 10 placées en annexe et dans lesquelles :
- la figure 1 est une représentation en perspective d'une vue éclatée d'un panneau préfabriqué à ossature bois équipé d'une peau de béton qui peut être utilisé dans le cadre de l'invention ;
- la figure 2 est une représentation en perspective du panneau préfabriqué de la figure 1 ;
- la figure 3 est une représentation latérale du panneau préfabriqué la figure 1, avant que la peau de béton ne soit coulée ;
- la figure 4 est une représentation d'une sangle perdue, solidaire d'un montant renforcé du panneau préfabriqué de la figure 1 ;
- la figure 5 est une représentation d'une réservation électrique et/ou hydrique du panneau préfabriqué de la figure 1 ;
- la figure 6 est une représentation d'une pièce de clavetage conforme à un exemple de réalisation de l'invention, et qu'il est possible d'utiliser pour ancrer le panneau préfabriqué de la figure 1 à un plancher d'un bâtiment ; et
- les figures 7 à 10 sont des représentations de la pièce de clavetage de la figure 6 assemblée à un panneau préfabriqué reposant sur une lisse basse.

Les figures 1 à 5 présentent un panneau préfabriqué 1 à ossature bois pour la construction de bâtiment public et/ou individuel. Le panneau préfabriqué 1 à ossature bois est équipé d'un revêtement intérieur 2 formé par une peau de béton armé 20. La peau de béton armé 20 est pourvue d'une armature. Par revêtement intérieur 2, on entend une première face du panneau préfabriqué 1 qui est destinée à constituer un mur intérieur d'un bâtiment.

Un tel panneau préfabriqué 1 à ossature bois peut constituer une paroi porteuse d'un bâtiment de plein pied ou comportant plusieurs niveaux.

Avantageusement, la peau de béton armé 20 permet de conférer au panneau préfabriqué 1 d'excellentes propriétés de résistance au feu, mais aussi des propriétés d'isolation thermique, phonique et hydrique. Plus particulièrement, la peau de béton armé 20 assure une résilience thermique et hydrique permettant de conserver l'intérieur du bâtiment frais en été, et d'éviter les pertes calorifiques en hiver.

Dans cet exemple, la peau de béton armé 20 comporte une épaisseur comprise en 20 mm et 100 mm. La variation de l'épaisseur de la peau de béton armé 20 permet de faire varier les propriétés de résilience thermique, hydrique et/ou de résistance au feu.

A titre indicatif, le tableau 1 ci-dessous présente les propriétés du panneau préfabriqué 1 en fonction de l'épaisseur de la peau de béton armé 20.

**Tableau 1 : Propriété du panneau préfabriqué en fonction de l'épaisseur de la peau de béton 20.**

| Epaisseur de la peau de béton armé (en mm) | Propriétés du panneau préfabriqué |
|---|---|
| 40 | Résilience thermique / hydrique |
| 60 | 30 minutes de résistance au feu + résilience thermique/hydrique |
| 80 | 60 minutes de résistance au feu + résilience thermique/hydrique |

Suivant les indications du tableau 1, il est possible de faire varier l'épaisseur de la peau de béton 20 en fonction des propriétés que l'on souhaite conférer au panneau préfabriqué 1.

Si l'on est seulement à la recherche de performance de résilience ou de résilience thermique/hydrique, le panneau préfabriqué 1 sera équipé d'une peau de béton armé 20 de 40 mm d'épaisseur.

La résilience thermique correspond à l'accumulation de chaleur en saison hivernale et de frigorie en saison estivale.

Si l'on souhaite que le panneau préfabriqué 1 comporte, d'une part, des propriétés de résilience ou d'inertie thermique/hydrique et d'autre part, de résistance au feu, le panneau préfabriqué 1 sera équipé d'une peau de béton armé 20 présentant une épaisseur comprise entre 60 mm et 100 mm.

Comme illustré aux figures 1 à 3, le panneau préfabriqué 1 à ossature bois comprend un cadre 3 délimitant le pourtour du panneau préfabriqué 1. Le cadre 3 est composé de montants 30, 31, 32, 33 réalisés au moins en partie en bois. De préférence, chaque montant 30, 31, 32, 33 est réalisé en bois massif et/ou en bois lamellé collé.

En pratique, le cadre 3 comporte deux montants latéraux 30 qui s'étendent longitudinalement selon un premier axe X, X. Les montants latéraux 30 définissent les bords latéraux du panneau préfabriqué 1. Le cadre 3 comprend un montant supérieur 31 et un montant inférieur 32 qui s'étendent longitudinalement selon un deuxième axe Y, Y qui est perpendiculaire au premier axe X, X. Le montant supérieur 31 et le montant inférieur 32 délimitent respectivement les bords supérieur et inférieur du cadre 3. Les montants latéraux 30 et les montants supérieur 31 et inférieur 32 sont assemblés entre eux par leurs extrémités.

Afin de rigidifier sa structure, le cadre 3 comporte également des montants d'entretoise 33 qui s'étendent longitudinalement selon le premier axe X, X. Les montants d'entretoise 33 s'étendent entre le montant supérieur 31 et le montant inférieur 32 et sont solidaires de ces montants 31, 32.

Selon une caractéristique non illustrée de l'invention, le cadre 3 comporte également des montants d'entretoise qui s'étendent longitudinalement selon le deuxième axe Y, Y. Ces montants d'entretoise s'étendent longitudinalement entre les montants latéraux 30 et leur sont solidaires.

Dans l'exemple illustré à la figure 4, le panneau préfabriqué 1 comporte des moyens de renforcement 10 de la structure du cadre 3. Ici, les moyens de renforcement 10 sont disposés au niveau des montants 30, 31, 32, 33. Plus spécifiquement, les moyens de renforcement 10 sont disposés à la jonction entre un montant d'entretoise 33 et un montant supérieur 31. Ici, les moyens de renforcement 10 sont formés par au moins une équerre 11 solidarisée, d'une part, au montant supérieur 31, et d'autre part, à un montant d'entretoise 33. De préférence, deux équerres 11 sont disposées de part et d'autre du montant d'entretoise 33.

Comme illustré aux figures 1 à 4, le panneau préfabriqué 1 comprend au moins une sangle de levage 12. La sangle de levage 12 permet de relever le panneau préfabriqué 1 après formation de la peau de béton armé 20. Dans cet exemple, la sangle de levage 12 est perdue. Le caractère perdu de la sangle de levage 12, signifie qu'une fois le panneau préfabriqué 1 monté et assemblé à d'autres panneaux préfabriqués, la sangle de levage 12 est coupée.

Dans l'exemple illustré à la figure 4, la sangle de levage 12 est solidarisée à au moins un montant 30, 31, 32, 33. De préférence, la sangle de levage 12 est solidarisée à un montant 30, 31, 32, 33 équipé de moyens de renforcement 10. Ici, la sangle de levage 12 est solidarisée à un montant d'entretoise 33.

Comme illustré à la figure 1, le panneau préfabriqué 1 comprend un premier isolant 13. Typiquement, le premier isolant 13 est disposé à l'intérieur du cadre 3. Plus précisément, le premier isolant 13 est disposé dans les intervalles entre les montants latéraux 30 et les montants d'entretoise 33 du cadre 3. Le premier isolant 13 est constitué au moins en partie de fibres de bois.

Le premier isolant 13 est préférentiellement réalisé à base de fibres de bois de densité déterminée. Dans cet exemple, le premier isolant 13 comporte des fibres de bois à une densité comprise entre 30 kg/m³ et 70 kg/m³. De préférence, le premier isolant 13 comporte des fibres de bois à une densité comprise entre 40 kg/m³ et 60 kg/m³. Les propriétés d'isolation thermique sont au moins en partie liées à la densité de la fibre de bois. Ici, de par sa densité, le premier isolant 13 présente une conductivité thermique de l'ordre de 0.035 à 0.038 W/(m.K).

Dans l'exemple illustré aux figures 1 et 2, une première face 34 du cadre 3 est habillée par un panneau de maintien 35. Le panneau de maintien 35 est solidaire du cadre 3. Typiquement, le panneau de maintien 35 est solidarisé au cadre 3 par des moyens de jonction mécanique de type clou, agrafe, vis etc. Le panneau de maintien 35 fait office de diaphragme pour éviter que les montants 30, 31, 32, 33 du cadre 3 ne fléchissent en flambement sous l'effet des charges qui leur sont appliquées. Le panneau de maintien 35 est dénommé dans le jargon « voile travaillant ». De manière classique, ce panneau de maintien 35 est composé au moins partiellement de bois. De préférence, le panneau de maintien 35 est réalisé en contreplaqué de bois. A titre indicatif, le panneau de maintien 35 peut comprendre une épaisseur comprise entre 9 mm et 15 mm.

Avantageusement, le panneau de maintien 35 constitue un support de la peau de béton armé 20 qui forme le revêtement intérieur 2 du panneau préfabriqué 1.

Comme illustré à la figure 3, le panneau préfabriqué 1 comporte préférentiellement des éléments de liaison 21 bois/béton. Les éléments de liaison 21 permettent de lier mécaniquement entre le cadre 3 et la peau de béton armé 20. En pratique, les éléments de liaison 21 sont traversant du panneau de maintien 35. A titre purement indicatif, les éléments de liaison 21 peuvent être formés par des vis de diamètre compris entre 6 et 8 mm dites à tête large. Bien entendu, d'autres types d'éléments de liaison 21 peuvent convenir pour réaliser la liaison bois/béton entre le cadre 3 et la peau de béton 20.

Dans l'exemple illustré aux figures 1 et 2, une seconde face 36 du cadre 3 est habillée d'un revêtement extérieur 4. En pratique, le revêtement extérieur 4 est adapté à former la façade extérieure d'un bâtiment. Le revêtement extérieur 4 peut être conçu de différentes façons selon le cahier des charges du bâtiment à construire. Dans ce contexte, différents types de bardage peuvent être mis en oeuvre tel qu'un bardage bois, un bardage métallique, un bardage composite. Il est également possible de réaliser différents types d'enduits.

En outre, afin d'optimiser les propriétés d'isolation thermique du panneau préfabriqué 1, un panneau isolant extérieur 40 est disposé entre le cadre 3 et le revêtement extérieur 4. De préférence, le panneau d'isolant extérieur 40 est composé au moins en partie de fibres de bois. Ici, le panneau d'isolant extérieur 40 de fibres de bois présente une densité déterminée. En particulier, le panneau d'isolant extérieur 40 de fibres de bois comporte une densité comprise entre 100 kg/m³ et 180 kg/m³. De préférence, le panneau d'isolant extérieur 40 de fibres de bois comporte une densité comprise entre 120 kg/m³ et 160 kg/m³, encore de préférence, le panneau d'isolant extérieur 40 de fibres de bois comporte une densité comprise entre 130 kg/m³ et 150 kg/m³. Dans cet exemple, le panneau d'isolant extérieur 40 présente une conductivité thermique de l'ordre de 0.035 à 0.048 W/ (m.K).

Avantageusement, le premier isolant 13 et/ou le panneau isolant extérieur 40 coopère(nt) avec la peau de béton armé 20 de façon à conférer au panneau préfabriqué 1, des propriétés d'isolation thermique et hydrique avantageuses. En effet, cette combinaison octroie au panneau préfabriqué des propriétés de résilience thermique remarquables. Les propriétés d'isolation et/ou de résilience thermique et hydrique sont dues à la conductivité thermique de la fibre de bois qui est fonction de sa densité.

Tel qu'illustré aux figures 1, 2 et 5, le panneau préfabriqué 1 comporte des gaines de réservation 14 électriques et/ou hydriques. Les gaines de réservation 14 permettent de faire passer des raccords électriques et/ou hydriques et de faciliter le travail de second oeuvre. Les gaines de réservation 14 permettent aux opérateurs du second oeuvre de faire passer des raccords électriques et/ou hydriques sans détériorer l'intégrité du panneau préfabriqué 1. Ces caractéristiques contribuent à diminuer le coût de construction d'un bâtiment en panneau préfabriqué 1 et d'optimiser leur propriété d'isolation thermique, hydrique, phonique et de résistance au feu.

Dans cet exemple, les gaines de réservation 14 s'étendent dans le cadre 3. Plus spécifiquement, les gaines de réservation 14 courent dans la couche du premier isolant 13. Cette caractéristique permet de conserver l'intégrité de la peau de béton armé 20. En effet, cette dernière est uniquement percée pour disposer au moins un boitier de réservation 15 électrique/ hydrique. Le boitier de réservation 15 qui est ménagé dans la peau de béton armé 20 permet notamment de prévoir l'ajout de prises et d'interrupteurs lors des travaux de second oeuvre.

Par ailleurs, en fonction du cahier des charges du bâtiment à construire, un panneau préfabriqué 1 peut comprendre des réservations de menuiserie. Toutefois, pour une meilleure étanchéité à l'air et à l'eau, il est préférable d'intégrer les menuiseries lors de la préfabrication d'un panneau préfabriqué 1.

Comme illustré aux figures 1 à 3, en prévision d'un assemblage panneau à panneau de plusieurs panneaux préfabriqués 1 afin d'édifier un bâtiment, le panneau préfabriqué 1 comporte un système de clavetage 5 panneau à panneau. En particulier, le système de clavetage 5 est disposé sur une face extérieure de chaque montant vertical 31.

Typiquement, le système de clavetage 5 possède un organe femelle par exemple une encoche, destiné à coopérer avec un organe male tel qu'une vis ou un crochet. Dans cet exemple, chaque montant vertical 31 comporte trois organes de clavetage répartis sur sa hauteur. En pratique, il est possible d'équiper un premier montant vertical 31 du panneau préfabriqué 1 d'un type d'organe de clavetage, alors qu'un second montant vertical est équipé de l'autre type d'organe de clavetage. Ceci permettra d'assembler les panneaux préfabriqués 1 bord à bord. Toutefois, il est également possible d'alterner sur chaque montant vertical entre un organe de clavetage male et un organe de clavetage femelle.

Afin de former une liaison d'angle entre deux panneaux préfabriqués 1, un ou plusieurs organes de clavetage male et/ou femelle sont disposés sur une tranche d'un montant latéral 30 appartenant à la première face 34 du cadre 3. Il est ainsi possible de former un angle d'un bâtiment.

Dans sa démarche d'innovation, la demanderesse a également développé un procédé de fabrication d'un panneau préfabriqué 1 à ossature bois équipé d'une peau de béton 20.

Le procédé de fabrication comporte une étape d'assemblage du panneau à ossature bois. Au cours de cette étape, les montants 30, 31, 32, 33 sont assemblés afin de former le cadre 3.

L'étape d'assemblage comporte également la fixation du panneau de maintien 35 aux montants 30, 31, 32, 33 sur une première face 34 du cadre 3.

De préférence, lors de l'étape d'assemblage des éléments de liaison 21 sont fixés au cadre 3 afin de faciliter la liaison bois béton. Les éléments de liaison 21 sont fixés au travers du panneau de maintien 35.

De manière préférentielle, l'étape d'assemblage comporte également une opération de fixation de sangles de levage 12 aux montants 30, 31, 32, 33 du cadre 3.

L'étape d'assemblage voit également l'installation du premier isolant 13 entre l'intérieur du cadre 3. En pratique, le premier isolant 13 est disposé dans les intervalles entre les montants latéraux 30 et/ou les montants d'entretoise 33 du cadre 3.

Si nécessaire en fonction du cahier des charges du bâtiment, une étape de réservation peut être réalisée. Cette étape consiste à faire courir des gaines de réservation 14 à l'intérieur du cadre 3. Ici, les gaines de réservation 14 courent dans la couche du premier isolant 13.

Un boitier de réservation 15 est également disposé à l'extrémité de chaque gaine de réservation 14 de manière à prévoir un raccord dans le revêtement intérieur 2 du panneau préfabriqué 1.

Le procédé de fabrication comporte une étape de pose du revêtement extérieur 4 sur une seconde face 36 du cadre 3. Lors de cette étape, le panneau isolant extérieur 40 est solidarisé au cadre 3 sur sa seconde face 36. Le revêtement extérieur 4 désiré est ensuite solidarisé au cadre 3 du panneau préfabriqué 1. Le panneau isolant extérieur 40 est intercalé entre le revêtement extérieur 4 et le cadre 3.

Le panneau préfabriqué 1 assemblé est couché à l'horizontal et positionné de niveau. En particulier, le panneau de maintien 35 du cadre 3 est positionné supérieurement. Si des sangles de levage 12 ont été installées lors de l'assemblage du panneau préfabriqué 1, elles sont alors utilisées pour positionner le panneau préfabriqué 1.

Le procédé de fabrication comporte une étape de positionnement d'un coffrage sur le panneau de maintien 35.

Le procédé comporte également l'installation d'une armature à l'intérieur du coffrage.

Le procédé comporte une étape de coulage de la peau de béton 20 sur le panneau de maintien 35 alors que le cadre 3 est couché à l'horizontal.

Avantageusement, lors de l'étape de coulage le procédé de fabrication comporte une opération de finition de la face extérieure de la peau de béton armé 20. Lors cette opération, la face extérieure de la peau de béton armé 20 peut être travaillée. A titre d'exemple, la face extérieure de la peau de béton 20 armé peut être lissée par la gestion de la planéité et de la régularité de la surface extérieure de la peau de béton armé 20. Ainsi, en fonction du cahier des charges du bâtiment, la peau de béton armé 20 peut être travaillée différemment.

Avantageusement, l'opération de finition permet d'obtenir un revêtement intérieur 2 d'excellente facture qui ne nécessite pas l'adjonction d'une couche de finition supplémentaire.

Le procédé de fabrication comporte une étape de prise de la peau de béton armé 20. Le procédé de fabrication comporte également une étape de levage du panneau préfabriqué 1 équipé de la peau de béton armé 20. De préférence, cette étape est réalisée à l'aide des sangles de levage 12 si elles ont été installées. Par ailleurs, la demanderesse a développé conjointement avec son panneau préfabriqué 1 à ossature bois équipé d'une peau de béton 20, une pièce de clavetage 6 panneau à un plancher. Cette pièce de clavetage 6 permet de solidariser un panneau préfabriqué 1 à un plancher 8 tout en reprenant les charges qui s'appliquent sur le panneau préfabriqué 1 selon trois axes d'un repère X, Y, Z.

Il est à noter que cette pièce de clavetage 6 peut être utilisée avec un panneau bois de construction de différente nature. En particulier, le panneau bois peut être indifféremment formé par un panneau à ossature bois de tout type, un panneau bois lamellé-collé, ou un panneau bois massif lamellé-croisé.

A ce titre, l'invention se rapporte également à une utilisation de la pièce de clavetage 6 pour solidariser un panneau bois de construction à un plancher.

Bien entendu, la pièce de clavetage 6 peut être également utilisée pour ancrer le panneau préfabriqué (1) à ossature bois précédemment décrit. Dans ce cas, le panneau préfabriqué (1) à ossature bois est ancré au plancher au travers d'une lisse basse (7) sur laquelle le panneau préfabriqué (1) repose.

Les figures 1 et 7 à 10 illustrent plus particulièrement l'utilisation de la pièce de clavetage 6 pour ancrer un panneau préfabriqué 1 à ossature bois tel que décrit précédemment. Cette utilisation peut être transposée de façon similaire à un panneau bois de construction de nature différente.

Comme illustré aux figures 1, 2 et 8, le panneau préfabriqué 1 repose sur une lisse basse 7 qui est interposée entre le bord inférieur du panneau préfabriqué 1 et le plancher 8. Toutefois, la pièce de clavetage 6 est conçue de manière à être directement reliée au plancher 8. Comme indiqué dans la partie introductive de ce document, un plancher 8 peut être de diverse nature, béton, bois, métal etc.

A cet effet, dans l'exemple illustré aux figures 6 à 10, la pièce de clavetage 6 comporte un second module 60 qui permet de liaisonner directement la pièce de clavetage 6 au plancher 8. Dans le cas d'un panneau préfabriqué (1) à ossature bois, le second module 60 solidarise la lisse basse 7 avec le panneau préfabriqué 1.

Dans l'exemple illustré à la figure 10, le second module 60 comprend une embase 61 de forme rectangulaire. L'embase 61 est bordée par au moins une aile 62 qui s'étend perpendiculairement à l'embase 61. L'embase 61 et l'aile 62 forment un sabot de réception. Le sabot de réception est configuré pour accueillir une partie basse d'un panneau bois de construction. Dans le cas d'un panneau préfabriqué à ossature bois, le sabot de réception accueille une lisse basse 7. Plus précisément, l'embase 61 reçoit une face inférieure de la lisse basse 7, alors que l'aile 62 est positionnée en appui contre une face latérale adjacente de la face inférieure.

Dans les autres cas, le sabot de réception est configuré pour accueillir un chanfrein inférieur d'un panneau bois de construction.

Cependant, selon un autre mode de réalisation de l'invention illustré à la figure 6, le second module 60 peut comporter deux ailes 62. Dans ce cas, les deux ailes 62 s'étendent de part et d'autre de l'embase 61 de manière parallèle l'une à l'autre. Selon cet exemple de réalisation, le second module 60 possède une coupe transversale en forme de U.

Comme illustré aux figures 9 et 10, le second module 60 est disposé entre la lisse basse 7 et le plancher 8. L'embase 61 possède au moins un perçage 610 qui permet de solidariser simultanément le second module 60 et la lisse basse 7 au plancher 8. Ici, l'embase 61 possède au moins un perçage 610. De préférence, l'embase 61 possède deux perçages 610. L'embase 61 est solidarisée au plancher 8 au travers d'au moins une vis d'ancrage 67. Une vis d'ancrage 67 passe au travers d'un perçage 610.

Dans l'exemple de la figure 6, chaque aile 62 est équipée d'au moins un trou 620, de préférence, chaque aile 62 est équipée de deux trous 620 et de préférence de trois trous 620. Chaque trou 620 permet de solidariser une aile 62 à la lisse basse 7 et/ou au panneau préfabriqué 1.

Toutefois, selon un mode de réalisation préféré de l'invention, l'aile 62 ne comporte pas de trou. Cela permet de réduire les contraintes lors de l'installation de la pièce de clavetage 6. En effet, le second module 60 est constitué d'une lame de métal d'épaisseur déterminée qui est conformé tel que défini par l'invention. De préférence, le second module 60 est une lame de métal qui possède une épaisseur comprise entre 3 mm et 6 mm. A titre indicatif, l'acier est un métal particulièrement adapté pour réaliser la pièce de clavetage 6.

Comme illustré à la figure 10, le second module 60 peut comprendre une platine de renfort 68. La platine de renfort 68 s'étend sur l'embase 61. En particulier, le platine de renfort 68 s'étend entre l'aile 62 et le bord de l'embase 61 qui est opposé à l'aile 62. La platine de renfort 68 contribue à augmenter la résistance mécanique de la pièce de clavetage 6. De fait, la platine de renfort 68 participe à améliorer le transfert de charges selon trois axes X, Y, Z vers le plancher 8.

En effet, tel qu'illustré aux figures 7 à 9, lorsque la pièce de clavetage 6 est installée, l'aile 62 du second module 60 est conjointement solidaire de la lisse basse 7 et du panneau préfabriqué 1, via un premier module 63 de la pièce de clavetage 6.

Le premier module 63 permet de solidariser conjointement le panneau préfabriqué 1 à la lisse basse 7 et au plancher respectivement au travers du second module 60.

Dans cette optique, le premier module 63 comprend une lame configurée afin d'être solidement ancrée au panneau préfabriqué 1. A ces fins, le premier module 63 comporte une première portion 64 qui est configurée pour être au moins en partie superposée solidarisée à l'aile 62 du second module 60.

La pièce de clavetage 6 comprend des moyens de solidarisation du premier module 63 avec l'aile 62 du second module 60. De fait, les moyens de solidarisation permettent de solidariser, au travers de l'aile 62, le premier module 63, le second module 60.

Comme illustrés à la figure 9, les moyens de solidarisation comportent des perçages 640, 641 disposés sur la première portion 64 du premier module 63. En particulier, la première portion 64 comporte au moins deux perçages 640, 641, et de préférence, huit perçages 640, 641. Les huit perçages 640, 641 sont disposés selon deux axes de répartition parallèles l'un à l'autre. Un premier axe comporte trois perçages inférieurs 640. Un second axe comporte cinq perçages supérieurs 641.

Dans le cadre de l'utilisation de la pièce de clavetage 6 pour ancrer un panneau à ossature bois, le premier module 60 est positionné de sorte que les perçages supérieurs 641 de la première portion 64 se trouvent en vis à vis du montant inférieur 32 du panneau à ossature bois. Selon cette configuration, les perçages supérieurs 641 permettent la fixation de la première portion 64 au cadre 3 au travers du montant inférieur 32.

Comme illustré aux figures 6 à 10, la première portion 64 est prolongée sur au moins une partie de sa section par une seconde portion 65. La seconde portion 65 présente une section inférieure à la section de la première portion 64. Par ailleurs, la seconde section 65 présente une série de perçages 650 destinés à solidariser la seconde portion 65 au panneau préfabriqué 1. De préférence, la seconde portion 65 est destinée à être solidarisée à un montant latéral 30 ou à un montant d'entretoise 33.

Ainsi, le premier module 63 possède un contour en forme de L. Cette configuration permet au travers de chaque portion 64, 65 de solidariser la pièce de clavetage 6 au cadre 3 du panneau préfabriqué 1.

De manière générale, afin de solidariser la pièce de clavetage 6 au panneau préfabriqué 1 et au plancher 8, les moyens de solidarisation comportent des éléments de fixation 66 mécaniques tels que des vis, clous, des broches etc. Les éléments de fixation 66 coopèrent avec l'ensemble des perçages 610, 640, 641, 650.

En particulier, les moyens de solidarisation comportent au moins un élément mécanique auto-perforant 660. A titre indicatif, l'élément mécanique auto-perforant 660 peut être constitué par une vis auto-perforante. L'élément mécanique auto-perforant 660 permet de perforer l'aile 62 afin de solidariser la première portion 64 du premier module 63 au second module 60. L'utilisation d'un élément mécanique auto-perforant 660 permet de s'affranchir de perçages sur l'aile qui devraient être alignés avec les perçages inférieurs 640 sur la première portion 64 du premier module 60. Ceci permet de supprimer une opération d'alignement entre le premier module et l'aile 62 et par conséquent de gagner en rapidité d'installation sans pour autant perdre en efficacité de maintien du panneau de construction bois.

Il est à noter que l'élément mécanique auto-perforant 660 pénètre également dans la partie basse du panneau bois de construction. Ce qui a pour effet de renforcer la cohésion entre les deux modules 60, 63.

Avantageusement, la conception en équerre du second module 60, et sa liaison avec le premier module 63 permettent, à l'aide d'un point de fixation dans le plancher, de reprendre les charges qui s'appliquent sur le panneau préfabriqué 1 selon trois axes d'un repère tridimensionnel X, Y, Z. De surcroît, la conception en L du premier module 63 lui permet d'être solidarisé conjointement, à la lisse basse 7 ou au chanfrein inférieur d'un panneau bois, au second module 60 et au montant 30, 33. Ainsi, les charges, qui s'appliquent sur le panneau bois selon trois axes d'un repère X, Y, Z, sont transmises au plancher 8 de par la liaison mécanique entre les différents modules 60, 63.

Selon l'invention, la pièce de clavetage 6 peut constituer un kit d'ancrage à un plancher d'un panneau bois de construction. Ce kit d'ancrage est également utilisable pour ancrer un panneau préfabriqué à ossature bois reposant sur une lisse basse 7.

Selon l'invention, la pièce de clavetage 6 peut être associée à un procédé d'ancrage à un plancher 8 d'un panneau bois de construction.

Dans cette optique, le procédé d'ancrage comporte une étape de fourniture d'un panneau bois de construction.

Comme décrit précédemment, il est aussi possible d'utiliser le panneau préfabriqué 1 à ossature bois décrit ci-dessus. Dans ce cas, le procédé peut comporter une étape de fourniture d'une lisse basse 7.

Le procédé d'ancrage comprend également une étape de fourniture d'une pièce de clavetage 6 définie selon l'invention.

Le procédé d'ancrage comprend par ailleurs une étape de solidarisation du premier module 63 de la pièce de clavetage 6 à une face du panneau bois de construction. Cette étape est effectuée à l'aide des perçages 650 ménagés sur la seconde portion 65 du premier module 63. Dans le cas d'un panneau préfabriqué 1 à ossature bois, le premier module 63 est solidarisé à au moins un montant du panneau préfabriqué 1.

Le procédé d'ancrage comprend une étape de solidarisation du second module 60 de la pièce de clavetage 6 au plancher. Cette étape est opérée au travers d'au moins une vis d'ancrage 67 qui coopère avec au moins un perçage 610 ménagé dans l'embase 61 du second module 60.

Le procédé d'ancrage comprend une étape d'assemblage, d'une part, du premier module 63 solidaire du panneau bois de construction, et d'autre part, du second module 60 solidaire du plancher, est effectuée au travers de l'aile 62. Dans ce contexte, le panneau bois de construction est solidarisé au plancher au travers du second module 60. Cette étape est réalisée par recouvrement au moins partiel de la première portion 64 du premier module 63 avec l'aile 62. La première portion 64 et l'aile 62 sont solidarisées via au moins un élément mécanique auto-perforant 660 qui coopèrent avec les perçages inférieurs 640 de la première portion 64 qui traverse l'aile 62. L'élément mécanique auto-perforant 660 est inséré dans la partie basse du panneau bois de construction.

Il est à noter que le procédé peut également comporter une étape de liaison de l'embase 61 du second module 60 au panneau bois de construction. Cette étape est réalisée à l'aide d'éléments de fixation 66 qui coopèrent avec des perçages 610 ménagés sur l'embase 61 du second module 60.

Dans le cas d'un panneau préfabriqué 1 à ossature bois, l'étape d'assemblage, d'une part, du premier module 60 solidaire du panneau bois de construction, et d'autre part, du second module 60 solidaire du plancher, lie également une lisse basse 7 au panneau bois de construction.

## Revendications

1. Utilisation d'une pièce de clavetage (6) pour ancrer un panneau bois de construction à un plancher, ladite pièce de clavetage (6) comportant:
- un premier module (63) comprenant une lame qui est configurée pour être solidarisée au panneau bois de construction, et
- un second module (60) comportant une embase (61) bordée latéralement par au moins une aile (62) qui s'étend perpendiculairement à l'embase (61), l'embase (61) et l'aile (62) formant un sabot de réception qui est configuré pour accueillir une partie basse du panneau bois de construction,
le premier module (63) et le second module (60) sont configurés pour être solidarisés au travers de l'aile (62), l'embase (61) assurant une solidarisation d'une partie basse du panneau bois à un plancher.

2. Utilisation selon la revendication 1, **caractérisée en ce que** le premier module (63) comprend une première portion (64) qui est configurée pour être au moins en partie superposée et solidarisée à l'aile (62) du second module (60).

3. Utilisation selon la revendication 2, **caractérisée en ce que** la première portion (64) est prolongée sur au moins une partie de sa section par une seconde portion (65) qui possède une série de perçages (650) afin de solidariser la seconde portion (65) à une face du panneau bois de construction.

4. Utilisation selon la revendication 3, **caractérisée en ce que** la seconde portion (65) possède une section inférieure à la section de la première portion (64).

5. Utilisation selon l'une des revendications 1 à 4, **caractérisée en ce que** le premier module (63) possède un contour en forme de L.

6. Utilisation selon l'une des revendications 1 à 5, **caractérisée en ce qu'**elle comprend des moyens de solidarisation du premier module (63) avec l'aile (62) du second module (60), les moyens de solidarisation permettent de solidariser, au travers de l'aile (62), le premier module (63) et le second module (60).

7. Utilisation selon la revendication 6, **caractérisée en ce que** les moyens de solidarisation comportent au moins un élément mécanique auto-perforant (660).

8. Utilisation selon l'une des revendications 1 à 7, **caractérisée en ce que** l'embase (61) possède au moins un perçage (610) qui permet de solidariser simultanément au moins le second module (60) et le panneau bois de construction au plancher.

9. Utilisation selon l'une des revendications 1 à 8, **caractérisée en ce que** le second module (60) comprend une platine de renfort (68) qui est solidaire d'une face supérieure de l'embase (61).

10. Utilisation d'une pièce de clavetage (6) selon l'une des revendications 1 à 9, pour ancrer, un panneau préfabriqué (1) à ossature bois reposant sur une lisse basse (7), à un plancher, le panneau préfabriqué (1) à ossature bois comprenant un cadre (3) composé de montants (30, 31, 32, 33) réalisés au moins en partie en bois, le cadre (3) est habillé, d'une part, sur une première face (34) d'un panneau de maintien (35) composé au moins partiellement de bois, et d'autre part, sur une seconde face d'un revêtement extérieur (4) adapté à former la façade extérieure d'un bâtiment, **caractérisé en ce qu'**un revêtement intérieur (2) est formé par une peau de béton armé (20) disposée sur le panneau de maintien (35).

11. Procédé d'ancrage à un plancher d'un panneau bois de construction, **caractérisé en ce qu'**il comprend :
- une étape de fourniture d'un panneau bois de construction,
- une étape de fourniture d'une pièce de clavetage (6) comportant un premier module (63) comprenant une lame qui est configurée pour être solidarisée au panneau bois de construction, et un second module (60) comportant une embase (61) bordée latéralement par au moins une aile (62) qui s'étend perpendiculairement à l'embase (61), l'embase (61) et l'aile (62) formant un sabot de réception qui est configuré pour accueillir une partie basse du panneau bois de construction, le premier module (63) et le second module (60) étant configurés pour être solidarisés au travers de l'aile (62),
- une étape de solidarisation d'au moins une portion (65) du premier module (63) de la pièce de clavetage (6) à une face d'un panneau bois de construction,
- une étape de solidarisation du second module (60) de la pièce de clavetage (6) au plancher,
- une étape d'assemblage, d'une part, du premier module (63) solidaire du panneau bois de construction, et d'autre part, du second module (60) solidaire du plancher, est effectuée au travers de l'aile (62), le panneau bois de construction étant solidarisé au plancher au travers du second module (60).

12. Procédé d'ancrage selon la revendication 11, **caractérisé en ce que** l'étape d'assemblage, d'une part, du premier module (63) solidaire du panneau bois de construction, et d'autre part, du second module (60) solidaire du plancher, est opérée par recouvrement au moins partiel d'une première portion (64) du module premier module (63) avec l'aile (62) du second module (60), un élément mécanique auto-perforant assurant la solidarisation des deux modules (60, 63).

13. Procédé d'ancrage selon l'une des revendications 11 et 12 **caractérisé en ce que** l'étape d'assemblage, d'une part, du premier module (60) solidaire du panneau bois de construction, et d'autre part, du second module (60) solidaire du plancher, lie également une lisse basse (7) au panneau bois de construction, le panneau bois de construction reposant sur la lisse basse (7), cette étape est effectuée, au travers de la fixation de l'embase (61) sur une première face de la lisse basse (7), l'aile (62) du second module (60) étant positionnée en appui contre une seconde face adjacente de la première face de la lisse basse (7).

## Patentansprüche

1. Verwendung eines Keilstücks (6) zum Verankern einer Bauholzplatte an einem Boden, wobei das Keilstück (6) aufweist;
- ein erstes Modul (63), umfassend einen Streifen, der konfiguriert ist, um mit der Bauholzplatte fest verbunden zu werden, und
- ein zweites Modul (60), das ein Unterteil (61), das seitlich durch mindestens einem Flügel (62) begrenzt wird, der sich senkrecht zu dem Unterteil (61) erstreckt, aufweist, wobei das Unterteil (61) und der Flügel (62) einen Aufnahmeschuh ausbilden, der konfiguriert ist, um einen unteren Teil der Bauholzplatte zu empfangen,
wobei das erste Modul (63) und das zweite Modul (60) konfiguriert sind, um durch den Flügel (62) fest verbunden zu sein, wobei das Unterteil (61) eine feste Verbindung eines unteren Teils der Holzplatte mit einem Boden gewährleistet.

2. Verwendung nach Anspruch 1, **dadurch gekennzeichnet, dass** das erste Modul (63) einen ersten Anteil (64) umfasst, der konfiguriert ist, um mindestens teilweise über dem Flügel (62) des zweiten Moduls (60) zu liegen und mit diesem fest verbunden zu sein.

3. Verwendung nach Anspruch 2, **dadurch gekennzeichnet, dass** der erste Anteil (64) über mindestens einen Teil seines Abschnitts durch einen zweiten Anteil (65) verlängert ist, der eine Reihe von Bohrungen (650) aufweist, um den zweiten Anteil (65) mit einer Seite der Bauholzplatte fest zu verbinden.

4. Verwendung nach Anspruch 3, **dadurch gekennzeichnet, dass** der zweite Anteil (65) einen kleineren Abschnitt als der Abschnitt des ersten Anteils (64) besitzt.

5. Verwendung nach einem der Ansprüche 1 bis 4,
**dadurch gekennzeichnet, dass** das erste Modul (63) eine L-förmige Kontur besitzt.

6. Verwendung nach einem der Ansprüche 1 bis 5,
**dadurch gekennzeichnet, dass** sie Mittel zum festen Verbinden des ersten Moduls (63) mit dem Flügel (62) des zweiten Moduls (60) umfasst, wobei die Mittel zum festen Verbinden es ermöglichen, durch den Flügel (62) das erste Modul (63) und das zweite Modul (60) fest zu verbinden.

7. Verwendung nach Anspruch 6, **dadurch gekennzeichnet, dass** die Mittel zum festen Verbinden mindestens ein selbstbohrendes mechanisches Element (660) aufweisen.

8. Verwendung nach einem der Ansprüche 1 bis 7,
**dadurch gekennzeichnet, dass** das Unterteil (61) mindestens eine Bohrung (610) besitzt, die es ermöglicht, gleichzeitig mindestens das zweite Modul (60) und die Bauholzplatte mit dem Boden fest zu verbinden.

9. Verwendung nach einem der Ansprüche 1 bis 8,
**dadurch gekennzeichnet, dass** das zweite Modul (60) eine Stützplatte (68) umfasst, die mit einer Oberseite des Unterteils (61) fest verbunden ist.

10. Verwendung eines Keilstücks (6) nach einem der Ansprüche 1 bis 9 zum Verankern einer vorgefertigten Holzrahmenplatte (1), die auf einer unteren Leiste (7) ruht, an einem Fußboden, die vorgefertigte Holzrahmenplatte (1) umfassend ein Gestell (3), das aus Stielen (30, 31, 32, 33) besteht, die mindestens teilweise aus Holz gefertigt sind, wobei das Gestell (3) einerseits an einer ersten Seite (34) mit einer Halteplatte (35), die mindestens teilweise aus Holz besteht, verkleidet ist, andererseits an einer zweiten Seite mit einer Außenverblendung (4), die geeignet ist, die Außenfassade eines Gebäudes auszubilden, verkleidet ist,
**dadurch gekennzeichnet, dass** eine Innenverblendung (2) durch eine Überlappung aus Stahlbeton (20), die an der Halteplatte (35) angeordnet ist, ausgebildet wird.

11. Verfahren zum Verankern einer Bauholzplatte an einem Boden,
**dadurch gekennzeichnet, dass** es umfasst:
- einen Schritt eines Bereitstellens einer Bauholzplatte,
- einen Schritt des Bereitstellens eines Keilstücks (6), das ein erstes Modul (63), umfassend einen Streifen, der konfiguriert ist, um mit der Bauholzplatte fest verbunden zu werden, und ein zweites Modul (60), das ein Unterteil (61), das seitlich durch mindestens einem Flügel (62) begrenzt wird, der sich senkrecht zu dem Unterteil (61) erstreckt, aufweist, wobei das Unterteil (61) und der Flügel (62) einen Aufnahmeschuh ausbilden, der konfiguriert ist, um einen unteren Teil der Bauholzplatte zu empfangen, wobei das erste Modul (63) und das zweite Modul (60) konfiguriert sind, um durch den Flügel (62) fest verbunden zu werden,
- einen Schritt zum festen Verbinden mindestens eines Anteils (65) des ersten Moduls (63) des Keilstücks (6) mit einer Seite einer Bauholzplatte,
- einen Schritt des festen Verbindens des zweiten Moduls (60) des Keilstücks (6) mit dem Boden,
- wobei ein Schritt eines Zusammenfügens einerseits des ersten Moduls (63), das mit der Bauholzplatte fest verbunden ist, und andererseits des zweiten Moduls (60), das mit dem Boden fest verbunden ist, durch den Flügel (62) erfolgt, wobei die Bauholzplatte durch das zweite Modul (60) mit dem Boden fest verbunden ist.

12. Verankerungsverfahren nach Anspruch 11, **dadurch gekennzeichnet, dass** der Schritt des Zusammenfügens einerseits des ersten Moduls (63), das mit der Bauholzplatte fest verbunden ist, und andererseits des zweiten Moduls (60), das mit dem Boden fest verbunden ist, durch mindestens teilweise Bedeckung eines ersten Anteils (64) des ersten Moduls (63) mit dem Flügel (62) des zweiten Moduls (60) erfolgt, wobei ein selbstbohrendes mechanisches Element die feste Verbindung der zwei Module (60, 63) gewährleistet.

13. Verankerungsverfahren nach einem der Ansprüche 11 und 12,
**dadurch gekennzeichnet, dass** der Schritt des Zusammenfügens einerseits des ersten Moduls (60), das mit der Bauholzplatte fest verbunden ist, und andererseits des zweiten Moduls (60), das mit dem Boden fest verbunden ist, auch eine untere Leiste (7) mit der Bauholzplatte verbindet, wobei die Bauholzplatte auf der unteren Leiste (7) ruht, dieser Schritt durch die Befestigung des Unterteils (61) an einer ersten Seite der unteren Leiste (7) erfolgt, der Flügel (62) des zweiten Moduls (60) in Anlage gegen eine zweite Seite, die an die erste Seite der unteren Leiste (7) angrenzt, positioniert ist.

## Claims

1. Use of a keying part (6) for anchoring a wood building panel to a floor, said keying part (6) comprising:
- a first module (63) comprising a blade which is configured to be secured to the wood building panel, and
- a second module (60) comprising a base (61) bordered laterally by at least one wing (62) which extends perpendicularly to the base (61), the base (61) and the wing (62) forming a receiving shoe which is configured to receive a lower part of the wood building panel,
the first module (63) and the second module (60) are configured to be secured via the wing (62), the base (61) ensuring that a lower part of the wood panel is secured to a floor.

2. Use according to claim 1, **characterized in that** the first module (63) comprises a first portion (64) that is configured to be at least partially stacked on and secured to the wing (62) of the second module (60).

3. Use according to claim 2, **characterized in that** the first portion (64) is extended over at least one part of its section by a second portion (65) that has a series of holes (650) in order to secure the second portion (65) to a surface of the wood building panel.

4. Use according to claim 3, **characterized in that** the second portion (65) has a section smaller than the section of the first portion (64).

5. Use according to any of claims 1 to 4, **characterized in that** the first module (63) has an L-shaped contour.

6. Use according to any of claims 1 to 5, **characterized in that** the keying part comprises means for securing the first module (63) with the wing (62) of the second module (60), the securing means making it possible to secure, via the wing (62), the first module (63) and the second module (60).

7. Use according to claim 6, **characterized in that** the securing means comprise at least one self-perforating mechanical element (660).

8. Use according to any of claims 1 to 7, **characterized in that** the base (61) has at least one hole (610) which makes it possible to simultaneously secure at least the second module (60) and the wood building panel to the floor.

9. Use according to any of claims 1 to 8, **characterized in that** the second module (60) comprises a reinforcement plate (68) which is secured to an upper surface of the base (61).

10. Use of a keying part (6) according to any of claims 1 to 9 for anchoring a prefabricated panel (1) having a wooden framework resting on a bottom rail (7) to a floor, the prefabricated panel (1) having a wooden framework comprising a frame (3) consisting of uprights (30, 31, 32, 33) made at least in part of wood, the frame (3) is covered, on a first surface (34), with a holding panel (35) made at least in part of wood, and, on a second surface, with an exterior covering (4) suitable for forming the exterior facade of a building, **characterized in that** an inner covering (2) is formed by a reinforced concrete skin (20) arranged on the holding panel (35).

11. Method for anchoring a wood building panel to a floor,
**characterized in that** it comprises:
- a step of providing a building wood panel,
- a step of providing a keying part (6) comprising a first module (63) having a blade which is configured to be secured to the wood building panel, and a second module (60) comprising a base (61) bordered laterally by at least one wing (62) which extends perpendicularly to the base (61), the base (61) and the wing (62) forming a receiving shoe which is configured to receive a lower part of the wood building panel, the first module (63) and the second module (60) being configured to be secured via the wing (62),
- a step of securing at least one portion (65) of the first module (63) of the keying part (6) to a surface of a wood building panel,
- a step of securing the second module (60) of the keying part (6) to the floor,
- an assembly step of assembling the first module (63) secured to the wood building panel, and the second module (60) secured to the floor is carried out via the wing (62), the wood building panel being secured to the floor via the second module (60).

12. Anchoring method according to claim 11, **characterized in that** the assembly step of assembling the first module (63) secured to the wood building panel, and the second module (60) secured to the floor, is carried out by at least partially covering a first portion (64) of the first module (63) with the wing (62) of the second module (60), a self-perforating mechanical element ensuring that the two modules (60, 63) are secured.

13. Anchoring method according to claim 11 or claim 12,
**characterized in that** the assembly step of assembling the first module (60) secured to the wood building panel, and the second module (60) secured to the floor, also links a bottom rail (7) to the wood building panel, the wood building panel resting on the bottom rail (7), this step is carried out via fastening the base (61) on a first surface of the bottom rail (7), the wing (62) of the second module (60) being positioned bearing against a second surface adjacent to the first surface of the bottom rail (7).
